# EUROPÄISCHE PATENTSCHRIFT

(11) **EP 1 277 092 B1**
(45) Veröffentlichungstag und Bekanntmachung des Hinweises auf die Patenterteilung: **24.10.2007**
(21) Anmeldenummer: 01921211.7
(22) Anmeldetag: 16.03.2001
(51) Int. Cl.: G04F 1/06

(54) **ZEITANZEIGEGERÄT**
TIME-DISPLAY DEVICE
DISPOSITIF D'INDICATION TEMPORELLE

(30) Priorität: 22.03.2000 DE 10013998
(43) Veröffentlichungstag der Anmeldung: 22.01.2003
(73) Patentinhaber: EDG Europäische Dienstleistungsgellschaft S.A.R.L., 2557 luxembourg (LU)
(72) Erfinder: WALTER, Hans-Peter, 66693 Mettlach (DE); WELTER, Cornelius, 66696 Mettlach (DE)
(74) Vertreter: Wieske, Thilo
(86) Internationale Anmeldenummer: PCT/DE2001/001037
(87) Internationale Veröffentlichungsnummer: WO 2001/071436

(56) Entgegenhaltungen:
- DE-A- 3 813 748
- FR-E- 49 288
- US-A- 3 822 544

## Beschreibung

Die vorliegende Erfindung betrifft ein Verfahren zum Betreiben eines Zeitanzeigegerätes nach dem Oberbegriff des Patentanspruchs 1.

Ein derartiges Zeitanzeigegerät, bei dem Zeitintervalle mittels der Menge eines seit Beginn des Zeitintervalls durch eine Öffnung geflossenen oder abgeflossenen Mediums anzeigbar sind, wobei der Durchfluss des gesamten Mediums einem bestimmten Zeitintervall entspricht, ist beispielsweise als Sanduhr bekannt. Derartige Sanduhren werden häufig als Zierdeobjekte oder als Eieruhren verwendet. Wieweit das Zeitintervall abgelaufen ist, kann abgelesen werden anhand der Menge des Sandes, die seit Beginn des Zeitintervalls in das untere Volumen geflossen ist oder auch anhand der (entsprechend gleichen) Menge des Sandes, die seit Beginn des Zeitintervalls aus dem oberen Volumen heraus geflossen ist.

Weiterhin ist aus der FR 49 28$ E eine Sanduhr bekannt, bei der der Öffnungsquerschnitt der Öffnung, durch die der Sand rieselt, einstellbar ist.

Aus der US-PS 3 822 544 ist weiterhin eine Lösung bekannt, bei der eine hydraulische Flüssigkeit, die sich in einem abgeschlossenen Volumen beidseits eines Kolbens befindet, über eine Verbindungsleitung der beiden Teilvolumina strömen kann. Der Querschnitt dieser Verbindungsleitung ist einstellbar. Die Geschwindigkeit, mit der die Flüssigkeit strömt, ist ein Maß für die Zeit.

Der vorliegenden Erfindung liegt das Problem zugrunde, die Anzeigegenauigkeit eines Zeitanzeigegeräts zu verbessern.

Diese Aufgabe wird erfindungsgemäß durch ein Verfahren nach Anspruch 1 gelöst, wonach die Öffnung in ihrer Größe während des Betriebs des Zeitanzeigegeräts durch einen Eingriff eines Stellelements derart verändert wird, dass die Durchflussmenge des Mediums pro Zeit mit einer Uhr synchronisiert wird.

Wenn sich also eine Abweichung in der Zeitanzeige ergibt, weil die Durchflussmenge durch die Öffnung nicht richtig ist, kann vorteilhaft eine Korrektur erfolgen, indem die Größe der Öffnung verstellbar ist. Die Durchflussmenge kann dann angepasst werden, so dass sich eine genaue Zeitanzeige ergibt. Ebenso kann durch eine kurzzeitige starke Veränderung der Größe der Öffnung das Zeitanzeigegerät "gestellt" werden.

Das Stellelement wird also durch die Uhr gesteuert.

Vorteilhaft zeigt sich also bei der Lösung nach Anspruch 1, dass die Verbesserung der Anzeigeganuigkeit durch eine automatisierte Funktion vorgenommen wird. Ein manueller Eingriff zum Nachjustieren ist nicht erforderlich.

Gemäß Anspruch 2 kann das Medium fluoreszierend oder lumeneszierend sein.

Vorteilhaft kann dann auch eine Ablesung in dunklen Räumen erfolgen.

Gemäß Anspruch 3 ist die Uhr über ein externes Zeitsignal steuerbar.

Dcrartigc Uhren sind beispielsweise als Funkuhren bekannt. Diese können das DCF-77 Signal empfangen, aufgrund dessen diese Uhren mit der hochgenauen Uhr der Physikalisch-Technischen-Bundesanstalt in Braunschweig synchronisierbar sind.

Bei der Ausgestaltung des Verfahrens nach Anspruch 4 besteht das Zeitanzeigegerät aus zwei miteinander durch die Öffnung verbundenen Volumina, von denen das eine Volumen oberhalb des anderen angebracht ist, wobei bei Beginn eines Zeitintervalls sich das Medium im oberen Volumen befindet. Weiterhin soll das Zeitanzeigegerät so drehbar sein, dass die Lage der beiden Volumina zueinander tauschbar ist, wobei die Drehung zu definierten Zeitpunkten erfolgt. Für eine bestimmte Zeitspanne vor einem der definierten Zeitpunkte wird die Öffnung zumindest dann erweitert, wenn sich im oberen Volumen noch Reste des Mediums befinden.

Das Zeitanzeigegerät kann dann beispielsweise als Sanduhr ausgebildet sein, bei der der Sand im Stundentakt durchläuft, Zu jeder vollen Stunde wird dann also das Zeitanzeigegerät (die Sanduhr) gedreht. Beispielsweise kann die bestimmte Zeitspanne so bemessen sein, dass diese etwa 10 Sekunden beträgt. Für eine Zeitspanne von etwa 10 Sekunden vor jeder vollen Stunde wird dann die Öffnung auf "maximal" gestellt, so dass eine eventuell verbliebene Sandmenge während dieser Zeitspanne durchlaufen kann. Anschließend wird die Öffnung ganz geschlossen oder auf ihre Normalstellung zurückgefahren. Dann erfolgt die Drehung der Sanduhr. Die Öffnung kann beispielsweise eine elektronisch gesteuerte Ringöffnung sein.

Vorteilhaft wird also die Öffnung wieder geschlossen bzw. auf ihre Normalstellung eingestellt vor der Drehung, um zu vermeiden, dass zu Beginn des neuen Zeitintervalls eine nicht oder nur schlecht kontrollierbare Menge Sand durchläuft, die eine fehlerhafte Anzeige bedeuten würde.

Gemäß Anspruch 5 kann die Drehung mittels der Umpolung von Elektromagneten realisiert werden.

Dadurch ergibt sich die Möglichkeit, mittels einer elektrischen oder elektronischen Ansteuerung, die beispielsweise einfach von der Uhr durchgeführt werden kann, die Drehung zu bewerkstelligen.

Ebenso kann die Drehung gemäß Anspruch 6 auch mittels eines mechanischen Stellelements realisiert sein.

Bei der Ausgestaltung nach Anspruch 7 wird die Öffnung in Abhängigkeit von einer Messung der Durchflussmenge des Mediums und/oder in Abhängigkeit von einer Messung des zu bestimmten Zeitpunkten in einem Zeitintervall durchgeflossenen und/oder verbliebenen Mediums verändert.

Dadurch kann vorteilhaft auch eine Anpassung der Anzeige vorgenommen werden, die während des gesamten Zeitintervalls wirksam wird. Vorteilhaft erfolgt also nicht lediglich ein Nachstellen am Ende des Zeitintervalls vorgenommen, wobei während des Zeitintervalls die Zeit mit einer entsprechenden Ungenauigkeit angezeigt wurde. Es kann dann die Anzeigegenauigkeit insgesamt während der gesamten Zeitdauer verbessert werden.

Die einzige Figur zeigt ein Zeitanzeigegerät 1, das als Sanduhr ausgebildet ist. Diese Sanduhr 1 weist ein oberes Volumen 2 und ein unteres Volumen 3 auf.

Diese Volumina sind in einer Ausführungsform jeweils mit Platten 4 und 5 abgeschlossen, die magnetisch sind. Aufgrund einer entsprechenden Polung der Elektromagnete 6 und 7, die jeweils an den Kontakten 8, 9 sowie 10, 11 mit Strom beaufschlagt werden können, kann eine Abstoßung realisiert werden, so dass die Sanduhr 1 dann gedreht wird. Die Position des oberen Volumens 2 und des unteren Volumens 3 werden dann also vertauscht.

Alternativ kann auch mittels eines mechanischen wirkenden Stellelements eine Drehung realisiert werden. Dies kann beispielsweise über eine Federspannung realisiert sein. Ein solches mechanisch wirkendes Stellelement kann auch ein Schrittmotor sein, der entsprechend angesteuert wird.

Weiterhin ist eine Uhr 12 vorhanden, die eine analoge Zeitanzeige 13 und/oder eine digitale Anzeige 14 aufweisen kann. Weiterhin kann diese Uhr eine Antenne 15 zum Empfang eines DCF-77 Zeitsignals aufweisen, so dass diese Uhr als Funkuhr synchronisierbar ist auf das Zeitsignal.

Die Uhr 12 kann also analog oder digital sein oder auch beide Anzeigemöglichkeiten beinhalten. Es können Stunden, Minuten und Sekunden angezeigt ebenso wie eine Anzeige von Tag, Monat und/oder Jahr. Die Stundenzahl kann beispielsweise ebenfalls durch den Sanddurchlauf angezeigt werden.

Über eine Signalleitung 16 kann von der Uhr 12 ein Signal an ein Steuergerät 17 abgegeben werden. Dieses Steuergerät weist mehrere Ausgänge auf. Ein Ausgang 18 geht zu den Kontakten 8 und 9 des Elektromagneten 6, um diesen mit einem Strom zu beaufschlagen, so dass der Elektromagnet 6 in einer bestimmten Richtung gepolt wird. Ein weiterer Ausgang 19 geht zu den Kontakten 10 und 11 des Elektromagneten 7, um diesen mit einem Strom zu beaufschlagen, so dass der Elektromagnet 7 in einer bestimmten Richtung gepolt wird.

Weiterhin ist ein Ausgang 20 zu sehen, mit dem beispielsweise eine elektronische Ringöffnung 21 der Öffnung der Sanduhr 1 steuerbar ist.

Die Sanduhr 1 ist hinsichtlich der Öffnung, die das Volumen 2 mit dem Volumen 3 verbindet, so konzipiert, dass der Sand oder ein anderes fließfähiges Medium in einer Stunde aus dem oberen Volumen 2 in das untere Volumen 3 fließt. Der Sand kann beispielsweise so markiert sein, dass er fluoreszierend oder lumeneszierend wirkt.

Die Uhr 12 dient der Synchronisation der Sanduhr 1, um eventuelle Gangungenauigkeiten auszugleichen. Die Uhr 12 kann als Funkuhr ausgebildet sein. Bei einem Stromausfall oder einer sonstigen Störung der Sanduhr kann dann eine erneute Synchronisation erfolgen durch eine exakte Zeiteinstellung nach dem Wiedereinschalten des Geräts. Beispielsweise kann bei einer Neueinstellung nach einem empfangenen Zeitsignal zunächst die Öffnung vollständig geöffnet werden bis die nächste Drehung der Sanduhr initiiert wird, um eine Synchronisation der Sanduhr zu bewirken. Dadurch kann beispielsweise sichergestellt sein, dass vor der Drehung der Sand vollständig in das untere Volumen 3 geflossen ist.

Etwa 10 Sekunden vor Ablauf einer vollen Stunde wird ein erstes Signal über die Signalleitung 16 von der Uhr 12 an das Steuergerät 17 gegeben.

Das Steuergerät 17 gibt dann über seinen Ausgang 20 ein Signal an die elektronisch steuerbare Ringöffnung 21 ab, die eine vollständige Öffnung der Ringöffnung 21 bewirkt.

Dadurch fließt eventuell noch im Volumen 2 befindlicher Sand wegen der vergrößerten Öffnung entsprechend schnell in das untere Volumen 3 ab.

Bei Erreichen der vollen Stunde wird ein weiteres Signal von der Uhr 12 über die Signalleitung 16 an das Steuergerät 17 gegeben.

Das Steuergerät I7 veranlasst nun über seinen Ausgang 20 ein Schließen der Ringöffnung 12. Diese Ringöffnung 21 kann vollständig geschlossen werden oder auf ihre Normalstellung zurückgestellt werden.

Anschließend erfolgt über die Ausgänge 18 und 19 eine Ansteuerung der Elektromagnete 6 und 7, die eine Drehung der Sanduhr 1 bewirkt. Bei entsprechender Polung der Magnete 4 und 5 sowie der Elektromagnete 6 und 7 erfolgt eine Abstoßung zur Einleitung der Drehung sowie eine Anziehung, wenn eine 180-Grad-Drehung vollzogen ist.

Erfolgte vor der Drehung ein vollständiges Schließen der Ringöffnung 21, wird diese nach der Drehung wieder auf die Normalstellung zurückgestellt.

Alternativ kann auch eine Messung des Sandflusses bzw. eine Volumenmessung des abgeflossenen Sandes oder eine Gewichtsbestimmung des Sandes im unteren Gefäß erfolgen, um eine entsprechenden Einstellung der Ringöffnung 21 vorzunehmen. Dies ist zwar sensorisch aufwendiger, ermöglicht aber, die Ringöffnung 21 so einzustellen, dass die Anzeigegenauigkeit während des gesamten Zeitintervalls verbessert wird.

## Patentansprüche

1. Verfahren zum Betreiben eines Zeitanzeigegerätes (1), bei dem Zeitintervalle mittels der Menge eines seit Beginn des Zeitintervalls durch eine Öffnung geflossenen oder abgeflossenen Mediums angezeigt werden, wobei der Durchfluss des gesamten Mediums einem bestimmten Zeitintervall entspricht, **dadurch gekennzeichnet dass** die Öffnung (21) in ihrer Größe während des Betriebs des Zeitanzeigegeräts durch einen Eingriff eines Stellelements derart verändert wird (20), dass die Durchflussmenge des Mediums pro Zeit mit einer Uhr (12) synchronisiert wird.

2. Verfahren nach Anspruch1,
**dadurch gekennzeichnet, dass** das Medium fluoreszierend oder lumeneszierend ist.

3. Verfahren nach Anspruch 1 oder 2,
**dadurch gekennzeichnet, dass** die Uhr (12) über ein externes Zeitsignal gesteuert wird (15).

4. Verfahren nach einem der Ansprüche 1 bis 3, wobei das Zeitanzeigegerät (1) aus zwei miteinander durch die Öffnung (21) verbundenen Volumina (2, 3) besteht, von denen das eine Volumen (2) oberhalb des anderen (3) angebracht ist, wobei bei Beginn eines Zeitintervalls sich das Medium im oberen Volumen befindet,
**dadurch gekennzeichnet, dass** das Zeitanzeigegerät (1) derart drehbar gelagert ist, dass die Lage der beiden Volumina (2, 3) zueinander getauscht wird, wobei die Drehung zu definierten Zeitpunkten erfolgt, und dass für eine bestimmte Zeitspanne vor einem der definierten Zeitpunkte die Öffnung (21) zumindest dann erweitert wird (20), wenn sich im oberen Volumen noch Reste des Mediums befinden.

5. Verfahren nach Anspruch 4,
**dadurch gekennzeichnet, dass** die Drehung mittels der Umpolung von Elektromagneten (6, 7) realisiert ist.

6. Verfahren nach Anspruch 4,
**dadurch gekennzeichnet, dass** die Drehung mittels eines mechanischen Stellelements realisiert ist.

7. Verfahren nach einem der vorhergehenden Ansprüche,
**dadurch gekennzeichnet, dass** die Öffnung (21) in Abhängigkeit von einer Messung der Durchflussmenge des Mediums und/oder in Abhängigkeit von einer Messung des zu bestimmten Zeitpunkten in einem Zeitintervall durchgeflossenen und/oder verbliebenen Mediums verändert wird.

## Claims

1. A method of operating a time-display device (1) in which time intervals can be displayed by means of the amount of a medium that has flowed through an aperture since the beginning of the time interval, the time needed for the entire medium to flow through the aperture corresponding to a given time interval, **characterised in that**, during operation of the time-display device, the size of the opening (21) is adjusted (20) by the intervention of a control element in such manner that the medium's flow rate is synchronised with a clock (12).

2. The method according to claim 1,
**characterised in that** the medium is fluorescent or luminescent.

3. The method according to claim 1 or 2,
**characterised in that** the clock (12) is controlled (15) by a remote time signal.

4. The method according to one of the claims 1 to 3, the time-display device (1) consisting of two compartments (2, 3) interconnected via the aperture (21), where the one compartment (2) is disposed above the other compartment (3) and the medium is in the upper compartment at the start of a time interval,
**characterised in that** the time-display device (1) is rotatably mounted such that the mutual position of the two compartments (2,3) is exchanged, the rotation ensuing at defined points in time, and that, at least if the upper compartment still contains remains of the medium, the aperture (21) is enlarged (20) for a given period of time preceding one of the defined points in time.

5. The method according to claim 4,
**characterised in that** the rotation is realised by reversing the polarity of electromagnets (6,7).

6. The method according to claim 4,
**characterised in that** the rotation is realised by means of a mechanical control element.

7. The method according to one of the preceding claims,
**characterised in that** the aperture (21) is adjusted as a function of a measurement of the medium's flow rate and/or as a function of a measurement of the amount of medium that has flowed through the aperture at given points in time during a time interval, and/or of the amount of medium remaining.

## Revendications

1. Procédé pour faire fonctionner un appareil d'affichage du temps (1) à l'aide duquel des intervalles de temps sont indiqués au moyen de la quantité d'un milieu qui s'est écoulé par une ouverture depuis le début de l'intervalle de temps, le passage de la totalité du milieu correspondant à un certain intervalle de temps, **caractérisé en ce que** les dimensions de l'ouverture (21) sont modifiées (20) par l'intervention d'un élément de réglage durant le fonctionnement de l'appareil d'affichage du temps de telle sorte que le débit de passage du milieu par unité de temps est synchronisé avec une horloge (12).

2. Procédé selon la revendication 1, **caractérisé en ce que** le milieu est fluorescent ou luminescent.

3. Procédé selon la revendication 1 ou 2, **caractérisé en ce que** l'horloge (12) est commandée (15) par un signal de temps externe.

4. Procédé selon l'une des revendications 1 à 3, l'appareil d'affichage du temps (1) se composant de deux volumes (2, 3) reliés ensemble par l'ouverture (21) et dont l'un des volumes (1) est placé au-dessus de l'autre (3), le milieu se trouvant au début d'un intervalle de temps dans le volume supérieur, **caractérisé en ce que** l'appareil d'affichage du temps (1) est logé pivotant de telle sorte que la position des deux volumes (2, 3) l'un par rapport à l'autre est inversée, le pivotement étant réalisé à un instant défini, et **en ce que** pour un certain laps de temps avant un des instants définis l'ouverture (21) est élargie au moins lorsqu'il reste encore du milieu dans le volume supérieur.

5. Procédé selon la revendication 4, **caractérisé en ce que** le pivotement est réalisé par inversion des pôles d'électroaimants (6, 7).

6. Procédé selon la revendication 4, **caractérisé en ce que** le pivotement est réalisé au moyen d'un élément de commande mécanique.

7. Procédé selon l'une des revendications précédentes, **caractérisé en ce que** l'ouverture (21) est modifiée en fonction d'une mesure du débit de passage du milieu et/ou en fonction d'une mesure du milieu ayant traversé et/ou restant à des instants donnés dans un intervalle de temps.
